# EUROPÄISCHE PATENTSCHRIFT

(11) **EP 1 965 605 B1**
(45) Veröffentlichungstag und Bekanntmachung des Hinweises auf die Patenterteilung: **06.01.2016**
(21) Anmeldenummer: 08101819.4
(22) Anmeldetag: 21.02.2008
(51) Int. Cl.: H04R 25/02, H04R 25/00

(54) **Schnappbefestigungsmittel**
Catch fixing agent
Moyen de fixation à ressort

(30) Priorität: 01.03.2007 DE 102007010011
(43) Veröffentlichungstag der Anmeldung: 03.09.2008
(73) Patentinhaber: Sivantos GmbH, 91058 Erlangen (DE)
(72) Erfinder: Preusche, Stefanie, 91052 Erlangen (DE); Kral, Holger, 90766 Fürth (DE); Sauer, Joseph, 96129 Strullendorf (DE)
(74) Vertreter: FDST Patentanwälte

(56) Entgegenhaltungen:
- EP-A2- 0 186 748
- CH-A5- 689 685

## Beschreibung

### Problem, das der Erfindung zugrunde liegt

Bei Gehäuseelementen (Schalen) eines Hörgeräts, die an einem Rahmen zur Aufnahme von internen Komponenten des Hörgeräts befestigt werden, ist die Verwendung von vielen zusätzlichen Teilen aufgrund des Risikos des Teileverlusts problematisch. Aus Gründen der Größendimensionierung sind Gehäusebefestigungen am Rahmen durch mehrere Schnappverbindungen nicht einsetzbar.
Der komplexe Rahmen muss im Hörgerätegehäuse fixiert werden und bei einem Gehäusewechsel (Schalenwechsel) auch leicht und schnell gelöst werden können.

### Bisherige Lösung des Problems

Bisher ist der Rahmen direkt in einer Gehäuseschale gelagert, welche dann miteinander verschraubt sind. Eine andere verwendete Lösung sind Stifte, die durch den Rahmen und die Gehäuseschale gesteckt sind.

Die Patentschrift CH 689 685 A5 offenbart ein Hinter-dem-Ohr Hörgerät mit einem Grundrahmen, an den Gehäuseschalen ansetzbar sind, wobei Gehäuse und Rahmen variabel mit Blenden und zugehörigen Bauelementen bestückbar sind.

Die Patentanmeldung EP 0 186 748 A2 offenbart ein Hörgerät, wobei der umlaufende äußere Rand einer Montageplatte mit dem oberen Rand einer Ohrmulde durch am Umfang angeordnete lösbare Befestigungsmittel verbunden ist.

### Lösung des Problems gemäß der Erfindung

Gemäß der Erfindung wird ein Schnappbefestigungsmittel zur Befestigung eines Gehäuseelementes (Schale) an dem Rahmen des Hörgeräts verwendet, wobei zur Aufnahme des Schnappbefestigungsmittels eine Öffnung in dem Gehäuseelement und dem Rahmen vorgesehen ist, und wobei die Schnappfeder des Schnappbefestigungsmittels so ausgebildet ist, dass sie durch die Öffnung des Gehäuseelements und des Rahmens reicht und im Rahmen einschnappt, wodurch gleichzeitig der Rahmen fixiert wird.

Vorteil der Erfindung ist, dass am Gehäuse keine das Design störenden Stifte oder Schrauben verwendet werden und keine Größenprobleme auftreten.

In einer Variante der Erfindung wird das Schnappbefestigungsmittel gleichzeitig als Typenschild verwendet. Derjenige Teil des Schnappbefestigungsmittels SF, der als Typenschild verwendet wird, hält in der Öffnung im Gehäuse. Dadurch wird eine Integration des Typenschilds im Schnappbefestigungsmittel erzielt.

In einer weiteren Variante bzw. Ausgestaltung der Erfindung können zwei Gehäuseschalen verwendet werden, die an einer Seite (z.B. obere Seite) des Rahmens eingehängt werden und an der anderen Seite (z.B. untere Seite) durch das Schnappbefestigungsmittel zusammengehalten werden, wobei durch das Schnappbefestigungsmittel gleichzeitig der Rahmen fixiert wird.

Die Erfindung ist auch in Form einer Zeichnung dargestellt, die zwei Figuren umfasst.
FIG 1 zeigt eine Schnittdarstellung des Hörgeräts ohne die elektrischen Komponenten, d.h. ein Gehäuseelement GH, einen Rahmen FR und ein Schnappbefestigungselement SF in eingeschnapptem Zustand.
FIG 2 zeigt eine Schnittdarstellung des Hörgeräts im Detail, wobei das Schnappbefestigungselement SF in eingeschnapptem Zustand dargestellt ist.
FIG 3 zeigt eine Schnittdarstellung des Hörgeräts im Detail, wobei das Schnappbefestigungselement SF von der Schnappöffnung entfernt dargestellt ist.

## Patentansprüche

1. Hörgerät, mit
a) einem Rahmen (FR) zur Aufnahme von Komponenten des Hörgeräts,
b) mindestens einem Gehäuseelement (GH), das den Rahmen umgibt,
**gekennzeichnet durch:**
c) ein separates Schnappbefestigungsmittel (SF) zur Befestigung des Gehäuseelements an dem Rahmen, wobei zur Aufnahme des Schnappbefestigungsmittels eine Öffnung in dem Gehäuseelement und dem Rahmen vorgesehen ist, und wobei die Schnappfeder des separaten Schnappbefestigungsmittels so ausgebildet ist, dass sie **durch** die Öffnung des Gehäuseelements und des Rahmens reicht und im Rahmen einschnappt, wodurch gleichzeitig der Rahmen fixiert wird.

2. Hörgerät nach Anspruch 1,
**dadurch gekennzeichnet, dass**
das Schnappbefestigungsmittel gleichzeitig als Typenschild verwendet wird.

3. Hörgerät nach Anspruch 1 oder 2,
**dadurch gekennzeichnet, dass**
als Gehäuse des Hörgeräts zwei Gehäuseschalen verwendet werden, die an der einen Seite des Rahmens eingehängt werden und an der anderen Seite des Rahmens durch das Schnappbefestigungsmittel zusammengehalten werden, wobei durch das Schnappbefestigungsmittel gleichzeitig der Rahmen fixiert wird.

## Claims

1. Hearing aid with
a) a frame (FR) for accommodating components of the hearing aid,
b) at least one housing element (GH) surrounding the frame,
**characterized by**
c) a separate snap-fastening means (SF) for fastening the housing element on the frame, wherein an opening for receiving the snap-fastening means is provided in the housing element and in the frame, and wherein the snap-action spring of the separate snap-fastening means is designed such that it reaches through the opening of the housing element and of the frame and snaps into place in the frame, as a result of which the frame is fixed at the same time.

2. Hearing aid according to Claim 1, **characterized in that** the snap-fastening means is at the same time used as a type plate.

3. Hearing aid according to Claim 1 or 2, **characterized in that** two housing shells are used as the housing of the hearing aid, said housing shells being fitted on one side of the frame and being held together on the other side of the frame by the snap-fastening means, wherein the frame is at the same time fixed by the snap-fastening means.

## Revendications

1. Appareil auditif comprenant :
a) un cadre (FR) destiné à accueillir des composants de l'appareil auditif,
b) au moins un élément de boîtier (GH) qui entoure le cadre,
**caractérisé par** :
c) un moyen de fixation par encliquetage (SF) séparé destiné à fixer l'élément de boîtier au cadre, une ouverture étant prévue dans l'élément de boîtier et dans le cadre pour accueillir le moyen de fixation par encliquetage, et des ressorts d'encliquetage du moyen de fixation par encliquetage séparé étant configurés de telle sorte qu'ils s'étendent à travers l'ouverture de l'élément de boîtier et du cadre et s'encliquètent dans le cadre, ce qui immobilise en même temps le cadre.

2. Appareil auditif selon la revendication 1, **caractérisé en ce que** le moyen de fixation par encliquetage est simultanément utilisé en tant que plaque signalétique.

3. Appareil auditif selon la revendication 1 ou 2, **caractérisé en ce que** deux coques de boîtier sont utilisées en tant que boîtier de l'appareil auditif, lesquelles sont accrochées d'un côté du cadre et sont maintenues de l'autre côté du cadre par le moyen de fixation par encliquetage, le cadre étant en même temps immobilisé par le moyen de fixation par encliquetage.
